# EUROPÄISCHE PATENTSCHRIFT

(11) **EP 0 992 326 B1**
(45) Veröffentlichungstag und Bekanntmachung des Hinweises auf die Patenterteilung: **05.03.2003**
(21) Anmeldenummer: 99118859.0
(22) Anmeldetag: 24.09.1999
(51) Int. Cl.: B27L 11/02

(54) **Verschleisselement für Zerkleinerungsmachinen mit rotierendem Messerkranz**
Wear element for a chipper with a rotary cutter ring
Elément d'usure pour déchiqueteuse à couronne rotative

(30) Priorität: 07.10.1998 DE 29817914 U
(43) Veröffentlichungstag der Anmeldung: 12.04.2000
(73) Patentinhaber: PALLMANN MASCHINENFABRIK GMBH + CO. KG, D-66482 Zweibrücken (DE)
(72) Erfinder: Pallmann, Wilhelm, 66482 Zweibrücken (DE)
(74) Vertreter: Patentanwälte Möll und Bitterich

(56) Entgegenhaltungen:
- US-A- 5 485 873

## Beschreibung

Die Erfindung betrifft ein Verschleißelement für Zerkleinerungsmaschinen mit rotierendem Messerkranz gemäß dem Oberbegriff des Patentanspruchs 1.

Gattungsgemäße Zerkleinerungsmaschinen, wie sie zum Beispiel aus der DE 35 05 077 C2 bekannt sind, eignen sich unter anderem auch zum Zerkleinern von Langholz. Dabei wird das zu spanende Langholz zyklisch in axialer Richtung bis zu einer Anschlagplatte im Inneren des Schneidraums einer Zerkleinerungsmaschine geführt. Während der aus dem Schneidraum ragende Teil des Langholzes gehalten wird, verfährt ein rotierender Messerkranz bei jedem Arbeitszyklus quer zur Ausrichtung der Langhölzer und kürzt dabei diese über eine Länge, die der Tiefe des Schneidraums entspricht. Anschließend fährt der Messerkranz wieder in Ausgangsposition zurück, die Langhölzer werden erneut bis zum Anschlag in den Schneidraum geführt und es beginnt ein neuer Arbeitszyklus.

Bei derartigen Maschinen besteht der den Schneidraum umfassende Messerkranz aus einer Trägerscheibe, einem dazu koaxial angeordneten Trägerring und dazwischen angeordneten Messerträgern. Die Messerträger sind gleichmäßig über den Umfang des Messerkranzes verteilt, wobei durch einen vorbestimmten Abstand zwischen den einzelnen Messerträgern ein axialer Spalt entsteht. Durch diesen Spalt werden die Späne aus dem Schneidraum und dem Bereich des Messerkranzes geführt.

Um den in den Schneidraum kragenden Teil der Langhölzer auch zerkleinern zu können, ist es erforderlich, daß die in den Messerträgern gehaltenen Messer mindestens bis zur Außenseite des Trägerrings reichen. Andernfalls würde der Trägerring mit seiner inneren Laibungsfläche an den Langhölzern anstoßen und das Querfahren des Messerkranzes verhindern. Als problematisch erweist sich dabei die Spanabfuhr der im Bereich des Trägerrings entstehenden Späne. Damit auch diese in das Innere der Zerkleinerungsmaschine geführt werden, ist die Laibung des Trägerrings in dem Spaltbereich zwischen zwei Messerträgern über ihre gesamte Breite mit einer Schräge zum Inneren der Zerkleinerungsmaschine hin versehen. Diese Schräge bildet einen Kanal, durch welchen die Späne zur Weiterleitung dem Spalt zwischen zwei Messerträgern zugeführt werden.

Beim Betrieb solcher Zerkleinerungsmaschinen kann man im Bereich des Kanals starke Verschleißerscheinungen beobachten, die ein vorzeitiges Auswechseln des Trägerrings notwendig machen. Der Verschleiß ist bedingt durch Verunreinigungen im Aufgabegut in Form von Wasser, Sand und Boden, die im Laufe der Zeit zu rißähnlichen Auswaschungen führen und so die Festigkeit des Trägerrings beeinträchtigen.

Um dem vorzubeugen, ist man dazu übergegangen, am inneren Umfang der Außenseite des Trägerrings plattenförmige Verschleißelemente anzuordnen, die an der Stelle des Kanals eine Schräge aufweisen und die über ihre Dicke einen Teil der Laibung des Trägerrings schützen. Diese Maßnahme hat sich als nicht ausreichend erwiesen, da immer noch Verschleißerscheinungen an dem nicht geschützten Teil der Laibungsfläche des Trägerrings und an dessen Innenseite auftreten.

Vor diesem Hintergrund liegt der Erfindung die Aufgabe zugrunde, ein Verschleißelement anzugeben, das den Verschleiß des Trägerrings weitestgehend unterbindet.

Gemäß der Erfindung wird diese Aufgabe durch ein Verschleißelement mit den Merkmalen des Anspruchs 1 gelöst.

Vorteilhafte Weiterbildungen ergeben sich aus den Unteransprüchen.

Vorteil der Erfindung ist, daß das erfindungsgemäße Verschleißelement den Trägerring über die gesamte Länge des Spanabfuhrkanals bedeckt. Dabei setzt sich die Erfindung bewußt über den möglichen Einwand hinweg, dass eine Verschleißlippe den hohen Beanspruchungen im rauhen Betrieb einer gattungsgemäßen Zerkleinerungsmaschine nicht Stand halten könne. Dank der Erfindung ist der Trägerring nicht mehr einer direkten Verschleißbeanspruchung ausgesetzt, so daß die Intervalle zum Auswechseln des Trägerrings entsprechend groß sind. Die Verschleißelemente hingegen, die aus einem hinreichend widerstandsfähigen Material bestehen, sind aufgrund ihrer Größe und guten Zugänglichkeit einfach auszutauschen. Somit werden durch die Erfindung sowohl Materialkosten als auch Personalkosten reduziert.

Ein weiterer Vorteil der Erfindung liegt in der speziellen Ausbildung des Verschleißelements, die es gestattet, es im Austausch für bekannte Verschleißplatten zu verwenden. Dadurch brauchen bei vorhandenen Zerkleinerungsmaschinen nicht der gesamte Trägerring, sondern lediglich die Verschleißplatten ausgetauscht zu werden.

Gemäß einer besonderen Ausführungsform ist das erfindungsgemäße Verschleißelement derart am Trägerring positioniert, daß es mit seinem mittleren Bereich etwa den Spalt zwischen zwei Messerträgern abdeckt. Dadurch kann die Verschleißlippe in statisch günstiger Position am Verschleißelement befestigt werden. Durch eine randseitige Ausnehmung in diesem Bereich, wodurch die Verschleißlippe und damit der Spanabfuhrkanal entsprechend tief am Verschleißelement sitzen, wird genügend Raum für eine problemlose Spanabfuhr geschaffen.

Der Querschnitt der Verschleißlippe ist nach einer vorteilhaften Ausführungsform trapezförmig ausgestattet. Dadurch wird der stark beanspruchte Boden des Spanabfuhrkanals geschützt. Bei Verschleißerscheinungen an den Seitenflächen des Spanabfuhrkanals ist es vorteilhaft, die Verschleißlippe mit einem U-förmigen Querschnitt auszustatten, wodurch der Spanabfuhrkanal im ganzen geschützt ist.

Die Erfindung wird nachstehend anhand eines in der Zeichnung dargestellten Ausführungsbeispiels erläutert. Es zeigen
- Fig. 1: eine Teilansicht der Außenseite eines Trägerrings,
- Fig. 2: einen Schnitt durch den in Fig. 1 dargestellten Trägerring mit Messerträger entlang der in Fig. 1 dargestellten Linie II-II und
- Fig. 3: eine Schrägansicht eines erfindungsgemäßen Verschleißelements.

In den Fig. 1 und 2 sieht man einen Teil eines Messerkranzes im Bereich des Trägerrings 1. Der Trägerring 1 besteht aus einer Ringscheibe, an deren Innenseite 2, die der nicht dargestellten Trägerscheibe des Messerkranzes gegenüberliegt, die Messerträger 3 quer zur Scheibenebene im Bereich des inneren Umfangs 4 angeordnet sind.

Die Messerträger 3 besitzen etwa trapezförmigen Querschnitt, wobei die breitere Basis der Messerträger 3 über den inneren Umfang 4 des Trägerrings 1 hinaus- und in den Schneidraum 5 hineinsteht. Zwischen den einzelnen Messerträgern 3 ist ein Spalt 6 vorbestimmter Breite eingehalten, der sich aufgrund des Trapezquerschnitts der Messerträger 3 in Richtung des äußeren Umfangs 7 des Trägerrings 1 hin erweitert.

Die Basis der Messerträger 3 ist von einem Verschleißschuh 8 abgedeckt, dessen eine Längsflanke zusammen mit einer Aussparung 9 im Messerträger 3 eine Aufnahme für die Messerhalteplatte 10 und der darauf befestigten Messer 11 bietet. Auf den Messern 11 ist wiederum eine Spanbrecherleiste 12 befestigt.

Im unteren Bereich der Rückseite der Messerträger 3 und an der Rückseite des Verschleißschuhs 8 ist eine Schutzleiste 13 angeordnet, deren dem Schneideraum 5 zugewandte Kante spitz zuläuft und mit den Schneiden des Messers 11 einen Längsspalt 14 geringer Breite bildet. Durch den Längsspalt 14 gelangt das gespante Material in den sich weitenden Spalt 6 zwischen den Messerträgern 3 und im weiteren zu einer Auslaßöffnung im Gehäuseboden der Zerkleinerungsmaschine.

In Fig. 2 erkennt man, daß die Messer 11 mit der Messerhalteplatte 10 und der Spanbrecherleiste 12 über das Ende des Messerträgers 3 und über die Außenseite 15 des Trägerrings 1 überstehen. Dadurch ist es möglich, das Langholz beim Zerspanen gleichzeitig um einen Teil seiner Länge zu kürzen.

Um die im Bereich des Trägerrings 1 anfallenden Späne in den Spalt zwischen zwei Messerträgern 3 zu leiten, weist der Trägerring 1 im Bereich der Messer 11 radiale Ausnehmungen 16 auf, deren Laibungsfläche zum Messerträger 3 hin eine die Ausnehmung 16 weitende Schräge 17 aufweist. Ferner sieht man an der Außenfläche 15 des Trägerrings 1 eine Ausdrehung 18, die sich über einen Teil der Laibung des Trägerrings 1 erstreckt und die zur Aufnahme der erfindungsgemäßen Verschleißelemente 19 bestimmt ist.

Das erfindungsgemäße Verschleißelement 19 besteht, wie in Fig. 3 dargestellt, aus einer Platte 20 vorbestimmter Dicke mit ringsektorförmiger Gestalt. Die Platte 20 weist Bohrungen 21 auf, welche für Befestigungsschrauben bestimmt sind. An dem den Innenradius bildende Längsrand des Verschleißelements 19 sieht man die Ausnehmungen 22 und 23. Die Ausnehmung 22 ist für den Durchlaß des Messers 11 sowie der Messerhalteplatte 10 und Spanbrecherleiste 12 bestimmt.

Die Ausnehmung 23 dient der problemlosen Spanabfuhr in den Innenraum der Zerkleinerungsmaschine. Zu diesem Zweck weist die Ausnehmung 23 entsprechend der Ausnehmung 16 im Trägerring 1 eine die Ausnehmung 23 zur Rückseite hin weitende Schräge 24 auf. In Verlängerung der Schräge 24 und bündig mit deren Oberfläche ist eine Verschleißlippe 25 angeordnet, die starr mit der Platte 20 verbunden ist. Die Verschleißlippe 25 besitzt trapezförmigen Querschnitt.

Die Anordnung eines erfindungsgemäßen Verschleißelements 19 innerhalb eines Messerkranzes ist aus den Fig. 1 und 2 ersichtlich. Eine Vielzahl von Verschleißelementen 19 sind hintereinander mit ihrer flachen Seite in der Ausdrehung 18 des Trägerrings 1 angeordnet, so daß dadurch die Außenseite 15 und ein Teil der Ringlaibung des gesamten inneren Umfangs 4 des Trägerrings 1 von dem Verschleißelement 19 bedeckt sind. Die Verschleißlippe 25 kommt dabei in der Schräge 17 der Ausnehmung 16 zu liegen und schützt so den Trägerring 1 vor übermäßigem Verschleiß.

## Patentansprüche

1. Verschleißelement für Zerkleinerungsmaschinen, deren rotierender Messerkranz eine Trägerscheibe, einen dazu koaxial angeordneten Trägerring (1) und axial dazwischenliegende, gleichmäßig über den Umfang verteilte Messerträger (3) umfaßt, wobei das Verschleißelement (19) aus einer Platte (20) bestimmter Dicke mit ringsektorförmiger Gestalt besteht, die jeweils dazu dient den inneren Umfang (4) der Außenseite (15) des Trägerrings (1) zu bedecken und im Bereich des Spalts (6) zwischen zwei Messerträgern (3) über die Dicke des Verschleißelements (19) zum Trägerring (1) hin eine Schräge (24) aufweist, **dadurch gekennzeichnet, daß** in Verlängerung der Schräge (24) eine Verschleißlippe (25) des Verschleißelements zum Schutz des Trägerrings (1) angeordnet ist.

2. Verschleißelement nach Anspruch 1, **dadurch gekennzeichnet, daß** das Verschleißelement (19) jeweils den Spaltbereich (6) zwischen zwei Messerträgern (3) abdeckt.

3. Verschleißelement nach Anspruch 1 oder 2, **dadurch gekennzeichnet, daß** das Verschleißelement (19) in dem dem Spalt (6) zwischen zwei Messerträgern (3) zugeordneten Bereich eine Ausnehmung (23) aufweist.

4. Verschleißelement nach einem der Ansprüche 1 bis 3, **dadurch gekennzeichnet, daß** sich die Verschleißlippe (25) über die gesamte Dicke des Trägerrings (1) erstreckt.

5. Verschleißelement nach einem der Ansprüche 1 bis 4, **dadurch gekennzeichnet, daß** die Verschleißlippe (25) trapezförmigen Querschnitt besitzt.

6. Verschleißelement nach einem der Ansprüche 1 bis 4, **dadurch gekennzeichnet, daß** die Verschleißlippe (25) U-förmigen Querschnitt besitzt.

## Claims

1. A wearing element for comminuting machines having a rotating knife rim comprising a support disc, a support ring (1) arranged coaxially to the support disc and a plurality of knife carriers (3) arranged distributed uniformly over the circumference of the knife rim and axially between the support disc and the support ring, in which the wearing element (19) consists of a plate (20) having a predetermined thickness and the shape of a ring sector and serving to cover the inner periphery (4) of the outer side (15) of the support ring (1) and showing in the area of the gap (6) between two knife carriers (3) an inclined surface (24) extending toward the support ring (1) over the thickness of the wearing element (19), wherein a wearing lip (25) of the wear element (19) is arranged so as to elongate the inclined surface (24) for protection of the support ring (1).

2. A wearing element according to claim 1, wherein the wearing element (19) covers the gap area (6) between the two knife carriers (3).

3. A wearing element according to claim 1 or 2, wherein the wearing element (19) has a recess (23) in the area at the gap between two knife carriers (3).

4. A wearing element according to claim 1 to 3, wherein the wearing lip (25) extends over an entire thickness of the support ring (1).

5. A wearing element according to claim 1 to 4, wherein the wearing lip (25) has a trapezoidal cross-section.

6. A wearing element according to claim 1 to 4, wherein the wearing element (25) has an U-shaped cross-section.

## Revendications

1. Élément d'usure pour broyeurs dont la corbeille de couteaux comprend un disque-support, un anneau support (1) disposé selon le même axe et des porte-couteaux (3) répartis uniformément axialement entre le disque-support et l'anneau-support, l'élément d'usure (19) étant constitué d'une plaque (20) d'une certaine épaisseur et ayant la forme de secteur d'anneau, laquelle sert à recouvrir la périphérie intérieure (4) du coté extérieur (15) de l'anneau-support (1) et présente dans la zone de l'écart (6) entre les deux porte-couteaux (3) une surface inclinée (24) s'étendant sur l'épaisseur de l'élément d'usure (19) en direction de l'anneau-support (1), **caractérisée en ce que** dans le prolongement de la surface inclinée (24) se trouve un bec d'usure (25) de l'élément d'usure servant à la protection de l'anneau-support (1)

2. Élément d'usure selon la revendication 1, **caractérisé en ce que** l'élément d'usure (19) recouvre l'écart (6) entre les deux porte-couteaux (3).

3. Élément d'usure selon la revendication 1 ou 2, **caractérisé en ce que** l'élément d'usure (19) présente un évidement (23) dans la zone entre deux porte-couteaux (3).

4. Élément d'usure selon l'une des revendications 1 à 3, **caractérisé en ce que** le bec d'usure (25) s'étend sur toute l'épaisseur de l'anneau-support (1)

5. Élément d'usure selon l'une des revendications 1 à 4, **caractérisé en ce que** le bec d'usure (25) à une section transversale de forme trapézoïdale.

6. Élément d'usure selon l'une des revendications 1 à 4, **caractérisé en ce que** le bec d'usure (25) à une section transversale en forme de U.
